# FASCICULE DE BREVET EUROPEEN

(11) **EP 3 375 319 B1**
(45) Date de publication et mention de la délivrance du brevet: **17.07.2019**
(21) Numéro de dépôt: 18162289.5
(22) Date de dépôt: 16.03.2018
(51) Int. Cl.: A45C 13/18, A45C 11/18, G09F 3/20

(54) **PORTE BADGE À DEUX NIVEAUX DE SÉCURITÉ**
AUSWEISHALTER MIT ZWEI SICHERHEITSNIVEAUS
BADGE HOLDER HAVING TWO LEVELS OF SAFETY

(30) Priorité: 16.03.2017 FR 1752169
(43) Date de publication de la demande: 19.09.2018
(73) Titulaire: Apcards, 35220 Chateaubourg (FR)
(72) Inventeur: GAUTIER, Joel, 35220 Chateaubourg (FR); LE MELINER, Hervé, 35235 Thorigne Fouillard (FR)
(74) Mandataire: Vidon Brevets & Stratégie

(56) Documents cités:
- FR-A1- 2 844 628
- NL-C1- 1 024 962
- US-A- 4 509 277

## Description

### 1. Domaine de l'invention

Le domaine de l'invention est celui des dispositifs destinés à la présentation et à la protection de badges ou de cartes.

Plus particulièrement, l'invention concerne un porte badge sécuritaire qui est conçu pour protéger et présenter un badge destiné à permettre l'authentification et/ou l'identification d'un utilisateur et contrôler son accès à une infrastructure, par exemple.

### 2. Solutions de l'art antérieur

Certains accès d'une infrastructure, telle une usine, un hôpital ou un aéroport, peuvent être sécurisés et, par conséquent, soumis à un contrôle d'authentification ou d'identification des personnes souhaitant y accéder.

Classiquement, le personnel de ces infrastructures porte à un endroit apparent une carte ou un badge de sécurité comprenant des informations d'identification, telles une photo, et/ou un dispositif d'authentification, tel une puce électronique de type RFID par exemple.

Un tel badge est délivré par l'employeur et est généralement rangé dans un porte badge que l'utilisateur porte, par exemple, autour du cou par le biais d'un cordon.

Le porte badge se présente sous la forme d'un boîtier rigide comprenant une extrémité ouverte en forme de fente par laquelle peut être introduite le badge de sécurité.

On comprend aisément qu'un tel porte badge limite les risques de dégradation et de perte du badge de sécurité qui y est logé.

Ce type de porte badge est réutilisable, en ce sens que le badge de sécurité peut être aisément retiré du porte badge et remplacé.

Toutefois, ce type de porte badge n'est pas adapté pour contrôler l'accès des personnes à des zones sécurisées ou des endroits sensibles de l'infrastructure concernée.

Il est en effet crucial d'empêcher l'accès de personnes non autorisées à ces zones (les pistes de décollage d'un aéroport, par exemple), et de limiter les risques qu'une personne mal intentionnée subtilise le badge pour le falsifier.

A cette fin, il a été proposé des portes badge à fermeture inviolable qui empêchent le retrait ou la substitution du badge de sécurité logé dans le dispositif.

Le risque de vol et d'utilisation frauduleuse des badges de sécurité est ainsi réduit.

A ce jour, il n'existe aucun porte badge présentant deux niveaux de sécurité, à savoir un premier niveau pour lequel le badge de sécurité peut être retiré sans détériorer le porte badge, et un deuxième niveau pour lequel l'accès au badge par une personne mal intentionnée est empêché, sinon à casser le porte badge.

Le document FR2844628 décrit un dispositif porte-badge permettant d'ôter, de manipuler et réinsérer un badge d'identification dans son support en un tournemain.

### 3. Exposé de l'invention

Ces objectifs, ainsi que d'autres qui apparaîtront plus clairement par la suite, sont atteints à l'aide d'un porte badge sécuritaire selon la revendication 1 comprenant un boîtier de réception d'au moins un badge d'authentification et/ou d'identification, le boîtier présentant, sur un premier de ses bords, une fente permettant l'insertion et le retrait par coulissement dudit au moins un badge dans le boîtier.

Selon l'invention, le porte badge comprend en outre une barrette de verrouillage configurée pour être introduite et solidarisée au boîtier selon deux positions distinctes de sorte à obturer la fente du boîtier, une première position dans laquelle la barrette de verrouillage est solidarisée au boîtier de façon réversible, et une deuxième position dans laquelle la barrette de verrouillage est solidarisée au boîtier de façon irréversible.

Ainsi, le porte badge de l'invention présente deux niveaux de sécurité, à savoir un premier niveau, dit standard, pour lequel le badge peut être retiré sans détériorer le porte badge, et un deuxième niveau, dit sécurisé, pour lequel l'accès au badge par une personne mal intentionnée est empêché, sinon à casser le porte badge.

Selon un aspect de l'invention, le boîtier présente un logement de réception de la barrette de verrouillage.

Ainsi, le logement de réception est configuré pour recevoir le corps de la barrette de verrouillage de façon à obturer la fente qui s'étend sur un bord du logement.

Selon un autre aspect de l'invention, la barrette de verrouillage est apte à être introduite dans le logement selon deux sens d'insertion correspondant chacun à une desdites première et deuxième positions de ladite barrette de verrouillage.

Ainsi, selon le sens d'insertion de la barrette de verrouillage dans le boîtier, le porte badge sécuritaire peut au choix :
- être fermé provisoirement et ouvert de nouveau, en utilisant un outil spécifique par exemple, pour retirer la barrette de verrouillage et ainsi accéder au badge ;
- être fermé définitivement de sorte que le badge n'est pas accessible.

Selon un aspect de l'invention, une extrémité du logement débouche sur un deuxième bord du boîtier formant une ouverture d'introduction de la barrette de verrouillage.

Ainsi, la barrette de verrouillage peut être insérée par coulissement dans le boîtier.

Selon un aspect de l'invention, la barrette de verrouillage comprend un patin dimensionné pour coulisser dans un canal s'étendant dans le logement et débouchant au niveau de l'ouverture.

Un tel patin, lorsque la barrette de verrouillage est insérée dans le boîtier, permet d'empêcher le retrait de cette dernière selon une direction perpendiculaire à l'axe longitudinal du logement du boîtier.

En effet, lorsque le patin est inséré dans le canal du boîtier, le patin est en prise/contact avec les parois du canal.

Selon un autre aspect de l'invention, l'extrémité du canal opposée à l'ouverture présente un évidement de réception d'une extrémité du patin de la barrette de verrouillage.

Selon un autre aspect de l'invention, le patin comprend, au voisinage d'une première extrémité, une dent de verrouillage qui vient en prise de façon irréversible avec les parois de l'évidement dudit canal lorsque ladite barrette de verrouillage est dans sa deuxième position.

Une telle dent de verrouillage permet, lorsque la barrette de verrouillage se trouve dans la deuxième position, d'empêcher tout retrait de la barrette de verrouillage par rapport au boîtier.

En effet, dans cette position, les surfaces de l'évidement viennent en prise/contact avec la dent de verrouillage de façon à ce que la barrette de verrouillage ne puisse plus être retirée du boîtier et donc que le retrait du badge logé dans le porte badge soit rendu impossible.

Selon un aspect particulier de l'invention, la dent de verrouillage présente sur deux faces opposées une arête destinée à coopérer avec un rebord de l'évidement dans la deuxième position de la barrette de verrouillage.

Selon un autre aspect de l'invention, le patin comprend, au voisinage d'une deuxième extrémité, un plot qui vient se loger dans l'évidement, de façon réversible, lorsque ladite barrette de verrouillage est dans sa première position.

Le plot est dimensionné de sorte à permettre, lorsque la barrette de verrouillage se trouve dans la première position, le retrait de la barrette de verrouillage par rapport au boîtier et donc une réouverture du boîtier pour accéder à son contenu.

En effet, dans cette position, aucun élément de la barrette de verrouillage, ni du canal, n'empêche le coulissement, dans le sens inverse, de la barrette de verrouillage par rapport au boîtier, et il est donc possible de rouvrir le boîtier pour retirer le badge qui y est logé et le remplacer par un autre.

Selon un aspect de l'invention, la barrette de verrouillage et/ou le boîtier comprennent au moins un indicateur visuel destiné à informer l'utilisateur de la position de la barrette de verrouillage par rapport au boîtier.

### 4. Liste des figures

D'autres caractéristiques et avantages de l'invention apparaîtront plus clairement à la lecture de la description suivante de modes de réalisation préférentiels, donné à titre de simples exemples illustratifs et non-limitatifs, et des dessins annexés, parmi lesquels :
- la figure 1A est une vue de face du porte badge selon un mode de réalisation de l'invention ;
- la figure 1B est une vue partielle et en coupe selon l'axe A-A du porte badge de la figure 1A lorsque la barrette de verrouillage n'est pas insérée dans le boitier;
- la figure 1C est une vue similaire à la figure 1B lorsque la barrette de verrouillage est insérée dans le boitier selon la première position réversible ;
- la figure 1D est une vue similaire à la figure 1B lorsque la barrette de verrouillage est insérée dans le boitier selon la deuxième position irréversible ;
- la figure 2A est une vue en perspective d'un exemple de barrette de verrouillage mise en oeuvre dans le porte badge de l'invention ;
- la figure 2B est une vue de face de la barrette de verrouillage de la figure 2A ;
- la figure 2C est une vue de dessous de la barrette de verrouillage de la figure 2A ;
- la figure 2D est une vue de côté de la barrette de verrouillage de la figure 2A ;
- la figure 3A est une vue en perspective d'une coque formant le boîtier du porte badge de la figure 1A ;
- la figure 3B est une vue de détail de la coque illustrée sur la figure 3A;
- la figure 3C est une vue en perspective du porte badge de la figure 1A;
- la figure 3D est une vue en perspective partielle du porte badge de la figure 3C sans la barrette de verrouillage.

### 5. Description détaillée de l'invention

### 5.1 Eléments constitutifs du porte badge

La figure 1A illustre un porte badge 100 sécuritaire selon l'invention qui est destiné à recevoir, dans cet exemple, un badge d'identification et d'authentification (non représentée sur les figures).

Une photographie du porteur de la carte peut être apposée sur le badge.

Le porte badge 100 est destiné à être porté autour du cou de l'utilisateur par un cordon, ou à la ceinture, ou à un vêtement par un autre moyen.

Le porte badge 100 est ici de forme sensiblement rectangulaire et comprend un boîtier 1 rigide présentant deux bords longitudinaux parallèles reliés par deux bords latéraux parallèles.

Le boîtier 1, fabriqué dans une matière plastique par exemple, comprend deux coques 11, 12 de forme sensiblement rectangulaire (figure 3A et 3C).

Ces coques 11, 12 sont solidarisées entres elles par soudage, par exemple.

Les deux coques 11, 12 sont configurées, lorsqu'elles sont assemblées en vis-à-vis, pour former un logement L de réception d'une barrette de verrouillage 2 sur un bord latéral du boîtier 1 (le bord supérieur sur la figure 1A).

Plus précisément, le logement L du boîtier 1 est ménagé entre le bord latéral 117 de la première coque 11 (figures 3A et 3D) et le bord latéral correspondant de la deuxième coque 12.

Comme illustré sur la figure 3D, une fente F ménagée le long de ce bord latéral du boîtier relie l'extérieur du boîtier 1 au logement L.

Le logement L débouche également sur un bord longitudinal du boîtier 1 par le biais d'une ouverture O.

Le badge peut donc être inséré ou retiré du boîtier 1 par glissement à travers la fente F, comme illustré par la flèche de la figure 1A, avant qu'une barrette de verrouillage 2 soit insérée dans l'ouverture O pour être positionnée dans le logement L du boîtier 1 (figure 3C).

Une fois la barrette de verrouillage 2 positionnée dans le logement L, la fente F est obturée ce qui empêche le retrait du badge.

Comme illustré sur les figures 1A et 3C, une portion de la barrette de verrouillage 2 recouvre le bord latéral du boîtier 1, l'autre portion de la barrette de verrouillage 2 étant disposée dans le logement L situé entre les coques 11, 12.

Comme illustré sur la figure 3A, la première coque 11 présente une rainure 111 qui s'étend parallèlement au bord latéral 117 de la coque 11.

La rainure 111 débouche, à une extrémité, au niveau d'un bord longitudinal 118 de la coque 11.

L'autre extrémité de la rainure 111 ne débouche pas au niveau de l'autre bord longitudinal 119 de la coque 11, mais présente à proximité de ce dernier une rampe, ou surface inclinée, 112 puis un creux 113.

La première coque 11 présente en outre une butée 116 qui s'étend dans le prolongement du bord longitudinal 119 et fait saillie par rapport au bord latéral 117 supérieur du boîtier 1.

La deuxième coque 12 est identique à la première coque 11.

Ainsi, et comme illustré sur la figure 1B, lorsque les première 11 et deuxième 12 coques sont assemblées l'une à l'autre, un canal 14 est formé dans le logement L par la rainure 111 de la première coque 11 et la rainure correspondante de la deuxième coque 12.

Le canal 14 présente une portion 141 rectiligne qui débouche sur un bord longitudinal du boîtier au niveau de l'ouverture O, la portion 141 rectiligne étant prolongée par une portion rétrécie 142 (formée par les rampes 112 des coques 11, 12), cette dernière débouchant dans un évidement 15 (formé par les creux 113 des coques 11, 12).

En outre, lorsque les première 11 et deuxième 12 coques sont assemblées l'une à l'autre, un butoir 16 est formé sur le bord latéral supérieur du boîtier 1 (figure 3D).

Un exemple de barrette de verrouillage 2 est illustré sur les figures 2A à 2D, sa section étant visible sur la figure 2D.

En partie supérieure, un capot 21 recouvre le bord latéral 117 du boîtier 1 lorsque la barrette de verrouillage 2 est solidarisée au boîtier 1. Le capot 21 présente donc des dimensions et une forme correspondantes au bord latéral du boîtier 1.

Sous le capot 21, un corps 22 de la barrette de verrouillage 2 s'étend perpendiculairement au plan du capot 21. Le corps 22 de la barrette de verrouillage 2 est destiné à venir se loger dans le logement L du boîtier 1.

Le corps 22 s'étend selon l'axe longitudinal du capot 21 depuis une extrémité 210A du capot 21 jusqu'à l'autre extrémité 210B du capot 21.

Le corps 22 est prolongé par un patin 221 qui est destiné à coopérer avec le canal 14 du boîtier 1.

Ce patin 221 fait saillie de part et d'autre des surfaces latérales du corps 22 et s'étend perpendiculairement au plan du corps 22. Le patin 221 est sensiblement centré par rapport au capot 21 de la barrette de verrouillage 2 et présente, à chacune de ses extrémités, une portion chanfreinée ou inclinée 222.

Les surfaces de cette portion inclinée 222 présentent ici une inclinaison prédéterminée par rapport au plan du patin 221.

Cette valeur d'inclinaison correspond au degré d'inclinaison de la rampe 112 de la rainure 111 de la première coque 11 (il en est de même avec la rampe correspondante de la rainure de la deuxième coque 12).

L'extrémité de la portion inclinée 222 située au voisinage de l'extrémité 210B du capot 21 présente une dent 223 de verrouillage qui fait saillie de part et d'autre du corps 22.

La dent de verrouillage 223 présente une forme parallélépipédique et en particulier deux arêtes A verticales (selon l'orientation de la figure 2B) d'un angle de 90° situées de part et d'autre du patin 221.

Comme illustré sur la figure 2C, l'épaisseur e1 du patin 221 et de la dent 223 de verrouillage est sensiblement identique. Cette épaisseur e1 est en outre supérieure à l'épaisseur e2 du corps 22 de la barrette de verrouillage 2.

L'autre extrémité du patin 221, située au voisinage de l'extrémité 210A du capot 21, présente un plot 225 qui fait aussi saillie de part et d'autre du corps 22, et qui se situe dans le prolongement d'une portion inclinée 222.

Le plot 225 présente de part et d'autre une surface rectiligne 226a, qui s'étend dans le même plan que le patin 221, et qui est prolongée par une portion inclinée 226b qui est reliée à la portion inclinée 222 par une portion rectiligne 227.

Le plot 225 présente une épaisseur identique à l'épaisseur e1 du patin 221 et de la dent de verrouillage 223.

Ainsi, le patin 221 de la barrette de verrouillage 2 présente plusieurs portions juxtaposées dans la direction longitudinale de la barrette de verrouillage 2 (en partant de la gauche sur la figure 2C), à savoir :
- une portion rectiligne 226a du plot 225 d'épaisseur e1,
- une portion inclinée 226b du plot 225,
- une portion rectiligne 227 d'épaisseur e2,
- une portion inclinée 222,
- une deuxième portion rectiligne centrale d'épaisseur e1,
- une portion inclinée 222, et
- une dent 223 de verrouillage d'épaisseur e1.

### 5.2 Fermeture du porte badge

Conformément à l'invention, le porte badge 100 présente deux niveaux de sécurité, à savoir un premier niveau, dit standard, pour lequel le badge peut être retiré sans détériorer le porte badge 100, et un deuxième niveau, dit sécurisé, pour lequel l'accès au badge par une personne mal intentionnée est empêché, sinon à casser le porte badge 100.

Plus précisément, selon le sens d'insertion de la barrette de verrouillage 2 dans le canal 14 du boîtier 1, le porte badge 100 peut au choix :
- être fermé provisoirement et ouvert de nouveau en utilisant un outil spécifique, par exemple, pour retirer la barrette de verrouillage 2 et ainsi accéder au badge ;
- être fermé définitivement de sorte que le badge n'est pas accessible, sauf à casser le porte badge 100.

Pour que le porte badge 100 soit fermé de façon réversible, il est nécessaire d'insérer par coulissement la barrette de verrouillage 2 dans le logement L du boîtier 1 en introduisant en premier dans l'ouverture O le côté de la barrette de verrouillage 2 présentant le plot 225, c'est-à-dire le côté opposé à la dent 223 de verrouillage.

Le patin 221 est déplacé en coulissement dans le logement L, et en particulier dans le canal 14, jusqu'à ce que le plot 225 de la barrette de verrouillage 2 vienne en butée dans l'évidement 15 du canal 14 (figure 1C).

Dans cette première position, la portion inclinée 226b du plot 225 est également logée dans l'évidement 15.

La barrette de verrouillage 2 est alors dans sa première position, permettant son retrait et une réouverture du boîtier 1 pour accéder à son contenu.

En effet, dans cette première position, bien que le plot 225 soit en contact avec les parois de l'évidement 15, aucun élément de la barrette de verrouillage 2, de l'évidement 15 ou du canal 14, n'empêche le coulissement, dans le sens inverse, de la barrette de verrouillage 2 par rapport au boîtier 1.

En appliquant une force de retrait prédéterminée sur la barrette de verrouillage 2 à l'aide d'un outil spécifique, il est possible de la retirer du canal 14, les rebords R de l'évidement n'empêchant pas le coulissement de la portion inclinée 226b.

Ainsi, il est possible d'ouvrir le boîtier 1 pour retirer le badge qui y est logé et le remplacer par un autre, par exemple.

Pour que le porte badge 100 soit fermé de façon irréversible, la barrette de verrouillage 2 doit être insérée dans le logement L, et en particulier dans le canal 14, du boîtier 1 dans le sens contraire, c'est-à-dire en introduisant d'abord dans l'ouverture O le côté de la barrette de verrouillage 2 portant la dent 223 de verrouillage.

Le patin 221 est déplacé en coulissement dans le canal 14 jusqu'à ce que la dent 223 de verrouillage de la barrette de verrouillage 2 vienne coopérer avec l'évidement 15 du boîtier 1 (figure 1D).

La barrette de verrouillage 2 est alors dans sa deuxième position, le porte badge 100 étant alors définitivement fermé.

En effet, dans cette deuxième position, les rebords R de l'évidement 15 viennent en prise ou contact avec la dent 223 de verrouillage, et plus précisément avec les arêtes A vives de la dent 223 de verrouillage, de manière à empêcher tout déplacement de la barrette de verrouillage 2.

Dès lors, la barrette de verrouillage 2 ne peut plus être retirée du boîtier 1 et le retrait du badge logé dans le porte badge 100 est rendu impossible sinon à casser le porte badge 100.

On note, par ailleurs, que dans les première et deuxième positions de la barrette de verrouillage 2, le retrait de cette dernière selon une direction perpendiculaire à l'axe longitudinal du logement L du boîtier 1 est empêché, sauf à casser le boîtier 1.

En effet, lorsque le patin 221 est inséré dans le canal 14 du boîtier 1, le patin 221 est en prise/contact avec les rainures 111 des coques 11 et 12.

Dans un mode de réalisation particulier illustré sur la figure 3B, qui est une vue de détail de la figure 3A, la coque 11 présente, au voisinage de la rainure 111, un ou plusieurs éléments de blocage 115 faisant saillie par rapport à la surface intérieure de la coque 11.

Ces éléments de blocage 115 présentent, dans cet exemple, une forme en demi-cercle et permettent, en complément du canal 14, d'empêcher le retrait vertical de la barrette de verrouillage 2 du boîtier 1.

En effet, les éléments de blocage 115 viennent en prise avec le patin 221 de la barrette de verrouillage 2 lorsque celui-ci est logé dans le canal 14.

### 5.3 Autres aspects et variantes

Chacune des coques 11, 12 du boîtier 1 présente une lumière oblongue 114, 124 (visible sur les figures 3A et 3C), les lumières 114, 124 étant situées en vis-à-vis lorsque les coques sont assemblées.

Une lumière 23 de forme correspondante aux lumières 114, 124 est ménagée dans la barrette de verrouillage 2.

Une fois la barrette de verrouillage 2 introduite, ces lumières 114, 124 et 23 permettent le passage de moyens d'accrochage (non illustrés) du porte badge, tels un cordon ou un anneau de porte-clés, par exemple.

Le corps 22 de la barrette de verrouillage 2 comprend en outre, de part et d'autre de la lumière 23, deux ouvertures 24.

Dans une variante, les ouvertures 24 sont obturées par une faible cloison, ou toile, en matière plastique.

Dans le mode de réalisation illustré sur les figures 1A à 3D, le boîtier 1 comprend, sur un bord longitudinal 118, une patte 120 de préhension présentant une lumière permettant également le passage de moyens d'accrochage (non illustrés) du porte badge, tels un cordon ou un anneau de porte-clés, par exemple.

La barrette de verrouillage 2 et/ou le boitier 1 présente(nt), en outre, un ou plusieurs indicateurs visuels permettant d'indiquer à la personne qui délivre le porte badge 100 à un utilisateur le sens d'insertion de la barrette de verrouillage 2 dans le boîtier 1.

Ainsi, la personne délivrant le porte badge 100 peut aisément savoir s'il va fermer le porte badge 100 de façon réversible ou irréversible.

De préférence, cet indicateur visuel est également visible une fois le porte badge 100 fermé par la barrette de verrouillage 2, quel que soit le sens d'introduction de cette dernière.

Ce ou ces indicateurs visuels se présentent sous la forme d'un pictogramme (un cadenas ouvert et un cadenas fermé) ou d'un élément de couleur (une pastille rouge et une pastille verte), par exemple.

Dans l'exemple illustré sur la figure 3C, le capot 21 de la barrette de verrouillage 2 présente, au voisinage de l'extrémité portant la dent 223 de verrouillage, un pictogramme 17a en forme de cadenas fermé (indiquant un verrouillage irréversible). Un pictogramme 17b correspondant est également disposé sur le boîtier 1.

Ainsi, la personne qui délivre le porte badge 100 peut aisément identifier dans quel sens la barrette de verrouillage 2 doit être insérée selon le niveau de sécurité souhaité.

Le boîtier 1 et la barrette de verrouillage 2 peuvent être fabriqués dans d'autres matériaux que du plastique.

L'assemblage des coques 11, 12 du boîtier 1 peut être réalisé par une technique autre que le soudage. Par exemple, la solidarisation des coques 11, 12 peut être réalisée par clipsage.

Le porte badge conforme à l'invention est adapté pour recevoir un ou plusieurs badges et/ou cartes, tels des cartes à puce, des cartes magnétiques ou autres.

## Revendications

1. Porte badge (100) sécuritaire comprenant un boîtier (1) de réception d'au moins un badge d'authentification et/ou d'identification, le boîtier (1) présentant, sur un premier de ses bords, une fente (F) permettant l'insertion et le retrait par coulissement dudit au moins un badge dans le boîtier (1),
**caractérisé en ce que** le porte badge (100) comprend en outre une barrette de verrouillage (2) configurée pour être introduite et solidarisée au boîtier (1) selon deux positions distinctes de sorte à obturer ladite fente (F) du boîtier (1), une première position dans laquelle la barrette de verrouillage (2) est solidarisée au boîtier (1) de façon réversible, et une deuxième position dans laquelle la barrette de verrouillage (2) est solidarisée au boîtier (1) de façon irréversible.

2. Porte badge (100) sécuritaire selon la revendication 1, **caractérisé en ce que** le boîtier (1) présente un logement (L) de réception de ladite barrette de verrouillage (2).

3. Porte badge (100) sécuritaire selon la revendication 2, **caractérisé en ce que** ladite barrette de verrouillage (2) est apte à être introduite dans ledit logement (L) selon deux sens d'insertion correspondant chacun à une desdites première et deuxième positions de ladite barrette de verrouillage (2).

4. Porte badge (100) sécuritaire selon la revendication 2 ou 3, **caractérisé en ce qu'**une extrémité dudit logement (L) débouche sur un deuxième bord du boîtier (1) formant une ouverture (O) d'introduction de la barrette de verrouillage (2).

5. Porte badge (100) sécuritaire selon la revendication 4, **caractérisé en ce que** ladite barrette de verrouillage (2) comprend un patin (221) dimensionné pour coulisser dans un canal (14) s'étendant dans le logement (L) et débouchant au niveau de l'ouverture (O).

6. Porte badge (100) sécuritaire selon la revendication 5, **caractérisé en ce que** l'extrémité dudit canal (14) opposée à l'ouverture (O) présente un évidement (15) de réception d'une extrémité du patin (221) de la barrette de verrouillage (2).

7. Porte badge (100) sécuritaire selon la revendication 6, **caractérisé en ce que** ledit patin (221) comprend, au voisinage d'une première extrémité, une dent (223) de verrouillage qui vient en prise de façon irréversible avec les parois de l'évidement (15) dudit canal (14) lorsque ladite barrette de verrouillage (2) est dans sa deuxième position.

8. Porte badge (100) sécuritaire selon la revendication 7, **caractérisé en ce que** la dent (223) de verrouillage présente sur deux faces opposées une arête (A) destinée à coopérer avec un rebord (R) de l'évidement (15) dans la deuxième position de la barrette de verrouillage (2).

9. Porte badge (100) sécuritaire selon la revendication 7 ou 8, **caractérisé en ce que** ledit patin (221) comprend, au voisinage d'une deuxième extrémité, un plot (225) qui vient se loger dans l'évidement (15), de façon réversible, lorsque ladite barrette de verrouillage (2) est dans sa première position.

## Patentansprüche

1. Sicherheitsausweishalter (100), umfassend ein Gehäuse (1) zum Aufnehmen von mindestens einem Authentifizierungs- und/oder Identifikationsausweis, wobei das Gehäuse (1) an einem ersten Rand einen Schlitz (F) aufweist, der das Einschieben in und das Herausziehen des mindestens einen Ausweises aus dem Gehäuse (1) ermöglicht,
**dadurch gekennzeichnet, dass** der Ausweishalter (100) ferner eine Verriegelungsstange (2) aufweist, die dazu eingerichtet ist, in zwei verschiedenen Positionen derart in das Gehäuse (1) eingeführt und damit fest verbunden zu werden, dass der Schlitz (F) des Gehäuses (1) verschlossen wird, nämlich in einer ersten Position, in der die Verriegelungsstange (2) reversibel an dem Gehäuse (1) befestigt ist, und einer zweiten Position, in der die Verriegelungsstange (2) irreversibel an dem Gehäuse (1) befestigt ist.

2. Sicherheitsausweishalter (100) nach Anspruch 1, **dadurch gekennzeichnet, dass** das Gehäuse (1) eine Aufnahme (L) zum Aufnehmen der Verriegelungsstange (2) aufweist.

3. Sicherheitsausweishalter (100) nach Anspruch 2, **dadurch gekennzeichnet, dass** die Verriegelungsstange (2) dazu geeignet ist, in zwei Einführungsrichtungen in die Aufnahme (L) eingeführt zu werden, die jeweils einer der ersten und der zweiten Positionen der Verriegelungsstange (2) entsprechen.

4. Sicherheitsausweishalter (100) nach Anspruch 2 oder 3, **dadurch gekennzeichnet, dass** ein Ende der Aufnahme (L) in einen zweiten Rand des Gehäuses (1) mündet, wodurch eine Öffnung (O) zum Einführen der Verriegelungsstange (2) ausgebildet wird.

5. Sicherheitsausweishalter (100) nach Anspruch 4, **dadurch gekennzeichnet, dass** die Verriegelungsstange (2) ein Gleitstück (221) aufweist, das zum Gleiten in einem Kanal (14) dimensioniert ist, der sich in der Aufnahme (L) erstreckt und in die Öffnung (O) mündet.

6. Sicherheitsausweishalter (100) nach Anspruch 5, **dadurch gekennzeichnet, dass** das Ende des Kanals (14), das der Öffnung (O) gegenüberliegt, eine Ausnehmung (15) zum Aufnehmen eines Endes des Gleitstücks (221) der Verriegelungsstange (2) aufweist.

7. Sicherheitsausweishalter (100) nach Anspruch 6, **dadurch gekennzeichnet, dass** das Gleitstück (221) benachbart zu einem ersten Ende einen Verriegelungszahn (223) aufweist, der irreversibel mit den Wänden der Ausnehmung (15) des Kanals (14) in Eingriff kommt, wenn sich die Verriegelungsstange (2) in ihrer zweiten Position befindet.

8. Sicherheitsausweishalter (100) nach Anspruch 7, **dadurch gekennzeichnet, dass** der Verriegelungszahn (223) auf zwei gegenüberliegenden Seiten eine Kante (A) aufweist, die dazu bestimmt ist, mit einem Rand (R) der Ausnehmung (15) in der zweiten Position der Verriegelungsstange (2) zusammenzuwirken.

9. Sicherheitsausweishalter (100) nach Anspruch 7 oder 8, **dadurch gekennzeichnet, dass** das Gleitstück (221) benachbart zu einem zweiten Ende einen Zapfen (225) aufweist, der irreversibel in die Ausnehmung (15) aufgenommen wird, wenn sich die Verriegelungsstange (2) in ihrer ersten Position befindet.

## Claims

1. Security badge holder (100) comprising a case (1) for receiving at least one authentication and/or identification badge, the case (1) having, on a first of its sides, a slot (F) allowing the insertion and removal by sliding of said at least one badge in and out of the case,
**characterised in that** the badge holder (100) further comprises a locking bar (2) configured to be introduced into and secured to the case (1) according to two different positions such as to close off said slot (F) of the case (1), a first position in which the locking bar (2) is secured to the case (1) in a reversible manner, and a second position in which the locking bar (2) is secured to the case (1) in an irreversible manner.

2. Security badge holder (100) according to claim 1,
**characterised in that** the case has a housing (L) for receiving said locking bar (2).

3. Security badge holder (100) according to claim 2,
**characterised in that** said locking bar (2) is capable of being introduced into said housing (L) in two insertion directions each corresponding to one of said first and second positions of said locking bar (2).

4. Security badge holder (100) according to claim 2 or 3,
**characterised in that** one end of said housing (L) leads to a second edge of the case (1) forming an opening (0) for introduction of the locking bar (2).

5. Security badge holder (100) according to claim 4,
**characterised in that** said locking bar (2) comprises a slider (221) dimensioned to slide in a channel (14) extending into the housing (L) and leading as far as the opening (0).

6. Security badge holder (100) according to claim 5,
**characterised in that** the end of said channel (14) opposite the opening (0) has a recess (15) for receiving an end of the slider (221) of the locking bar (2).

7. Security badge holder (100) according to claim 6,
**characterised in that** said slider (221) comprises, in the vicinity of a first end, a locking tooth (223) which engages irreversibly with the walls of the recess (15) of said channel (14) when said locking bar (2) is in its second position.

8. Security badge holder (100) according to claim 7,
**characterised in that** the locking tooth (223) has on two opposing faces an edge (A) intended to cooperate with a lip (R) of the recess (15) in the second position of the locking bar (2).

9. Security badge holder (100) according to claim 7 or 8,
**characterised in that** said slider (221) comprises, in the vicinity of a second end, a block (225) which lodges in the recess (15), in a reversible manner, when said locking bar (2) is in its first position.
